# EUROPÄISCHE PATENTSCHRIFT

(11) **EP 0 146 502 B1**
(45) Veröffentlichungstag und Bekanntmachung des Hinweises auf die Patenterteilung: **24.05.1989**
(21) Anmeldenummer: 84810579.7
(22) Anmeldetag: 28.11.1984
(51) Int. Cl.: A43B 5/04

(54) **Sportschuh, insbesondere Skischuh**
Sports shoe, in particular a ski boot
Chaussure de sport en particulier chaussure de ski

(30) Priorität: 30.11.1983 CH 6397/83
(43) Veröffentlichungstag der Anmeldung: 26.06.1985
(62) Teilanmeldung aus: 87115228.6
(73) Patentinhaber: Raichle Sportschuh AG, CH-8280 Kreuzlingen (CH)
(72) Erfinder: Walkhoff, Klaus, CH-8280 Kreuzlingen (CH)
(74) Vertreter: Patentanwälte Schaad, Balass, Menzl & Partner AG

(56) Entgegenhaltungen:
- EP-A- 0 120 268
- DE-A- 3 201 702
- FR-A- 2 441 355
- US-A- 3 662 435

## Beschreibung

Die vorliegende Erfindung betrifft einen Sportschuh und insbesondere einen Skischuh gemäß Oberbegriff des Anspruches 1.

Ein Skischuh dieser Art ist aus der DE-OS 32 01 702 bekannt, bei dem am mit einer Spann-und Arretiereinrichtung zusammenwirkenden Ende eines Halteelementes an diesem ein Bandteil mit einer Verzahnung befestigt ist, welches mit einer Führung für die Spitze eines Skistockes endet. Der Bandteil wird zwischen der Schale des Skischuhes und einem an dieser schwenkbar gelagerten Rasthebel hindurchgeführt. Der Rasthebel besitzt einerends ein Rastorgan, welches mit den Rastkerben der Zahnung am Bandteil in Eingriff bringbar ist. Das andere Ende des Rasthebels ist mit einer Führungsvertiefung versehen, in die ebenfalls die Spitze des Skistockes eingeführt werden kann. Um das Halteelement zu spannen, wird die Spitze des Skistockes in die Führung am Bandteil eingesetzt, welcher sich unter dem Rastorgan soweit weiterbewegt, bis das Halteelement angespannt ist, so daß der Träger des Schuhs einen festen Sitz im Schuh hat. Da der Rasthebel gegen den Bandteil vorgespannt ist, kommt das Rastorgan nun mit den Rastkerben in Eingriff, und das Halteelement ist arretiert. Um die Arretierung zu lösen, wird die Spitze des Skistockes in die Führungsvertiefung am Rasthebel eingesetzt, wobei dieser sich unter dem Druck des Skistockes verschwenkt, und das Rastorgan sich von der Verzahnung am Bandteil löst, so daß das Halteelement sich in die ungespannte Lage zurückbewegen kann.

Bei diesem bekannten Skischuh ist der Skistock ein unerläßliches Hilfsmittel um die Spann- und Arretiereinrichtung für das Halteelement bedienen zu können. Beim Spannen muß die ganze Zugkraft des Halteelementes direkt, ohne hilfreiche Übersetzung, auf die Führung am Bandteil aufgebracht werden.

Ausgehend von diesem Stand der Technik liegt der vorliegenden Erfindung die Aufgabe zugrunde einen Sportschuh, und insbesondere einen Skischuh, der eingangs genannten Art zu schaffen, bei welchem einfach und mühelos, ohne den Einsatz von Hilfsmitteln, die verschiedenartigen gewünschten Spannzustände des Halteelementes erhalten werden können. Neben einer solchen, in der Handhabung benutzerfreundlichen Lösung, soll weiter auch eine, die Montage und einen allfälligen Austausch der Fußhalteanordnung bzw. Teile hievon erleichternde Ausführung geschaffen werden.

Diese Aufgabe wird erfindungsgemäß durch die Merkmale des kennzeichnenden Teiles des Anspruches 1 gelöst.

Eine Weiterbildung eines solchen Sportschuhes wird in der am 16.3.88 veröffentlichten europäischen Teilanmeldung EP-A 0259896 beansprucht.

Das Spannen des Halteelementes ist problemlos ohne Hilfsmittel, nur mit den am Skischuh angeordneten Mitteln und ohne großen Kraftaufwand machbar. Ebenfalls kann beim erfindungsgemäßen Skischuh das Halteelement einfacher ausgebildet sein. Da die Rastkerben am Aufwikkelorgan angeordnet sind, ist keine Bandverlängerung mit einer Verzahnung notwendig. Dies vereinfacht auch die Montage und einen allfälligen Austausch des Halteelementes.

Vorzugsweise weist das trommelförmige Aufwickelorgan an einer oder an beiden Stirnseiten eine sich in dessen Umfangsrichtung erstreckende, die Rastkerben festlegende Verzahnung auf, deren Zähne sägezahnartig ausgebildet sind. Dies ermöglicht ein Feineinstellen, was dem Träger des Schuhs erlaubt, den Spannzustand des Halteelementes und somit die durch letztere auf den Fuß ausgeübte Haltekraft den jeweiligen Bedürfnissen anzupassen.

Bei einer besonders bedienungsfreundlichen Ausführungsform wird zum Spannen des Halteelementes zweckmäßigerweise ein Spannmechanismus gemäß Anspruch 6 vorgesehen. Eine solche Lösung erlaubt es dem Träger des Schuhs, mit einfachen Mitteln und rasch das Halteelement in gewünschtem Maß unter Spannung zu setzen.

Die Ausbildung des Spannhebels gemäß Anspruch 7 ermöglicht eine besonders einfache und platzsparende sowie störungsunanfällige Bauweise.

Unter dem Gesichtspunkt eines einfachen konstruktiven Aufbaus und einer rationellen Herstellung und Montage bietet eine Ausführungsform gemäß Anspruch 9 besondere Vorteile. Die aus der Halterung und den an ihr befestigten Bauteilen bestehende Baueinheit läßt sich ohne weiteres in die Öffnung im Schuhoberteil, die in der Regel bereits bei der Herstellung des Schuhs ausgespart wird, einsetzen. Wird dabei die Halterung gemäß Anspruch 10 ausgebildet, so wird bereits mit dem Einsetzen der Halterung in die Öffnung im Schuhoberteil ein guter Sitz der Halterung erreicht, ohne daß zusätzliche Befestigungsmittel erforderlich sind.

Weitere bevorzugte Ausführungsarten des erfindungsgemäßen Sportschuhs bilden Gegenstand der übrigen abhängigen Ansprüche.

Im folgenden wird anhand der Zeichnung ein Ausführungsbeispiel des Erfindungsgegenstandes näher erläutert. Es zeigt rein schematisch:
Fig. 1 in perspektivischer Darstellung einen als durchsichtig angenommenen Skischuh mit einer Ausführungsform einer Anordnung zum Festhalten des Fußes, und
Fig. 2 und 3 in gegenüber Fig. 1 vergrößertem Maßstab die Einrichtung zum Spannen und Arretieren des Halteelementes in Seitenansicht und teilweise im Schnitt bzw. in Draufsicht.

Bei der in den Fig. 1 bis 3 dargestellten Ausführungsform besteht der Skischuh 101 aus einem Schuhoberteil 102 und einer Sohle 103. Der Schuhoberteil 102 weist, wie an sich bekannt, einen den Fuß umfassenden Schalenteil 104 sowie einen hinteren Schalenteil 105 auf, der mit dem Schalenteil 104 gelenkig verbunden ist. Die beiden Schalenteile 104 und 105, welche vorzugsweise aus Kunststoff bestehen, werden mittels eines nicht dargestellten Verschlusses zusammengehalten. Zum Skischuh 101 gehört ferner ein gepolsteter Innenschuh 106. Mit 107 ist das Fußbett bezeichnet.

Im Innern des Skischuhs 101 verläuft ein flexibles Halteband 108 aus textilem Material oder aus Kunststoff. Wie aus Fig. 1 hervorgeht, ist dieses Halteband 108 am einen Ende 108a nahe am Fußbett 107 auf der Innenseite des Schuhoberteiles 102 befestigt. Von dieser Befestigungsstelle 109 verläuft der mit 108b bezeichnete Bandabschnitt über ein sattelförmig ausgebildetes Druckverteilelement 110 zu einer Umlenköse 111, die der Befestigungsstelle 109 bezüglich des Fußes gegenüberliegt und ebenfalls auf der Innenseite des Schuhoberteiles 102 befestigt ist. Das Druckverteilelement 110 ist zwischen vorderem Schalenteil 104 und dem Innenschuh 106 angeordnet.

Nach der Umlenköse 111 verläuft das Halteband 108 nach aufwärts. Das andere Ende 108c des Haltebandes 108 ist an einer Aufwickeltrommel 112 befestigt (Fig. 2). Diese zu einem Spannmechanismus 113 für das Halteband 108 gehörende Aufwickeltrommel 112 ist um ihre Achse 112a (Fig. 2) frei drehbar in einer im Querschnitt U-förmigen Halterung 114 gelagert. Die Seitenteile dieser Halterung 114 sind mit 114a und 114b bezeichnet, während der Bodenteil dieser Halterung 114 mit dem Bezugszeichen 114c versehen ist. Die Aufwickeltrommel 112 trägt an jeder Stirnseite eine Scheibe 115 bzw. 116, die an ihrem Umfang mit einer Verzahnung 117 versehen ist. Jede dieser Verzahnungen 117 wird durch eine Anzahl von sägezahnartigen Zähnen 117a (Fig. 2) gebildet, die zwischen sich Rastkerben 118 festlegen.

In der Halterung 114 ist weiter ein ebenfalls zum Spannmechanismus 113 gehörender Spannhebel 119 gelagert, der um die Drehachse 112a der Aufwickeltrommel 112 in Richtung der Pfeile A und B hin und her schwenkbar ist. In diesem Spannhebel 119 ist ein in Richtung dessen Längsachse verschiebbarer Schieber 120 gelagert, der unter der Wirkung einer in Fig. 2 nur rein schematisch dargestellten Druckfeder 121 steht. Durch diese Druckfeder 121 wird der Schieber 120 gegen die Aufwickeltrommel 112 gedrückt und kommt dabei mit dem freien Ende 120a in Eingriff mit den Zähnen 117a der Verzahnungen 117. Mit dem Schieber 120 ist ein Betätigungselement 122 gekoppelt, das auf der außenliegenden Seite des Spannhebels 119 angeordnet ist und in Richtung des Pfeiles C (Fig. 2) am Spannhebel 119 verschiebbar geführt ist. Beim Verschieben des Betätigungselementes 122 in Richtung des Pfeiles C wird der Schieber 120 mitgenommen und entgegen der Kraft der Druckfeder 121 außer Eingriff mit den Verzahnungen 117 gebracht.

Zum Blockieren der Aufwickeltrommel 112 in ihrer jeweiligen Drehlage ist ein zu einem Rastgesperre 123 gehörender Sperrschieber 124 vorgesehen, der in Richtung des Pfeiles D verschiebbar in der Halterung 114 gelagert ist. Dieser Sperrschieber 124 wird durch eine sich an der Halterung 114 abstützende Feder 125 gegen die Aufwikkeltrommel 112 gedrückt und damit mit einer Eingriffseite 124a in Eingriff mit den Verzahnungen 117 gebracht. An dem der Aufwickeltrommel 112 zugekehrten Ende weist der Sperrschieber 124 zwei Vorsprünge 126 auf, mit denen in einer bestimmten Schwenklage des Spannhebels 119 seitliche Nocken 127 (Fig. 2) dieses Spannhebels 119 auf noch zu beschreibende Weise zusammenwirken, um den Sperrschieber 124 entgegen der Wirkung der Feder 125 von der Aufwickelrolle 112 weg zu verschieben.

Die aus dem Spannmechanismus 113, dem Rastgesperre 123 und der Halterung 114 bestehende Baueinheit ist in eine Öffnung 128 am Abschnitt 104a des vorderen Schalenteiles 104, der den Bereich des Schienbeins des Trägers umgibt, eingesetzt, wie das aus den Fig. 1 und 2 hervorgeht. An den Stirnseiten der Seitenteile 114a, 114b der Halterung 114 sind Ausnehmungen 129 vorgesehen, in welche die die Öffnung 128 begrenzenden Wandungsabschnitte 130 des Schalenteilabschnittes 104a eingreifen (Fig. 2). Die Halterung 114 stützt sich mittels seitlich wegragender Abstützteile 131 an der Innenseite des Schalenteilabschnittes 104b ab. Die Halterung 114 wird auf diese Weise in diesem Schaltenteilabschnitt 104a festgehalten, ohne daß zusätzliche Befestigungsmittel erforderlich sind. Das Einsetzen der Halterung 114 samt Spannmechanismus 113 und Rastgesperre 123 in die Öffnung 128 kann auf einfache Weise durch Hineindrücken der Halterung 114 in diese Öffnung 128 von der Schuhinnenseite her erfolgen, wobei die Wandungsabschnitte 130 schnappartig in die Ausnehmungen 129 einrasten.

Will der Träger des Schuhs 101 einen besseren Halt seines Fußes im Skischuh erzielen, so kann er mittels des Spannmechanismus 113 das Halteband 108 anspannen. Hiezu wird der Spannhebel 119 in Richtung des Pfeiles A verschwenkt, wobei wegen des Eingriffes des Schiebers 120 in die Rastkerben 118 die Trommel 112 in Richtung des Pfeiles E gedreht wird, was ein Aufwickeln des Haltebandes 108 auf die Aufwickeltrommel 112 zur Folge hat. Während dieser Drehbewegung der Aufwickeltrommel 112 in Richtung des Pfeiles E wird der Sperrschieber 124 durch die Zähne 117a zurückgedrängt, um anschließend durch die Feder 125 wieder in die nächste Rastkerbe 118 gedrückt zu werden. Bei der Rücklaufbewegung des Spannhebels 119 in Richtung des Pfeiles B wird die Aufwickeltrommel 112 durch den Sperrschieber 124 blockiert. Während dieser Rücklaufbewegung des Spannhebels 119 wird dafür der Schieber 120 im Spannhebel 119 entgegen der Kraft der Feder 121 durch die Zähne 117a zurückgedrängt. Der Spannhebel 119 wird solange in Richtung der Pfeile A und B hin und her geschwenkt, bis das Halteband 108 genügend stark gespannt ist. Nach Beendigung des Spannvorganges wird der Spannhebel 119 in die in Fig. 2 gestrichelt dargestellte und mit 119' bezeichnete Ruhelage gebracht.

Wird nun eine Lockerung des Haltebandes 108 gewünscht, so wird der Spannhebel 119 aus seiner Ruhelage 119' in Richtung des Pfeiles A gegen die untere Endlage verschwenkt. Hat der Spannhebel 119 die in Fig. 2 ebenfalls gestrichelt dargestellte und mit 119" gezeigte Stellung erreicht, so kommen die seitlichen Nocken 127 des Spannhebels 119 zur Einwirkung auf die Vorsprünge 126 des Sperrschiebers 127, wodurch bewirkt wird, daß der Sperrschieber 124 entgegen der Kraft der Feder 125 in Richtung des Pfeiles D verschoben wird. Dabei wird der Sperrschieber 124 außer Eingriff mit den Verzahnungen 117 gebracht. Zusätzlich ist es noch nötig, das Betätigungselement 122 in Richtung des Pfeiles C zu verschieben, um auch den Schieber 120 im Spannhebel 119 außer Eingriff mit den Verzahnungen 117 zu bringen. Dieses Verschieben des Betätigungselementes 122 kann, wie in Fig. 2 gezeigt, mittels eines Fingers derjenigen Hand erfolgen, mit welcher der Spannhebel 119 betätigt wird. Sind der Sperrschieber 124 und der Schieber 120 außer Eingriff mit den Verzahnungen 117 gebracht worden, so kann sich die Aufwickeltrommel 112 frei drehen. Durch das unter Spannung stehende Halteband 108 wird nun die Aufwickeltrommel 112 in Richtung des Pfeiles F in Drehung versetzt, was ein sofortiges Lockern des Haltebandes 108 zur Folge hat. Sobald der Spannhebel 119 aus der mit 119" bezeichneten Stellung zurückgeschwenkt wird, rastet der Sperrschieber 124 wieder in die Rastkerben 118 ein und blockiert die Aufwickeltrommel 112.

Wie aus den vorangegangenen Erläuterungen hervorgeht, kann somit das Spannen wie auch das Lockern des Haltebandes 108 auf einfache Weise unter Benutzung jeweils nur einer Hand innert kürzester Zeit erfolgen.

## Patentansprüche

1. Sportschuh, insbesondere Skischuh (101), mit einer Anordnung zum Festhalten des Fußes des Trägers, die wenigstens ein bandförmiges und über den Fuß des Trägers zu verlaufen bestimmtes Halteelement (108), sowie Mittel zum Spannen (113) und ein von der Außenseite des Schuhes (101) her lösbares und an diesem angebrachtes Rastgesperre (123) mit einem mit Rastkerben (118) in Eingriff bringbaren Rastorgan (124) zum lösbaren Arretieren des Halteelementes (108) aufweist, dadurch gekennzeichnet, daß ein frei drehbar gelagertes, trommelförmiges Aufwickelorgan (112) für das Halteelement (108) vorgesehen ist, daß die Mittel zum Spannen des Halteelementes (108) einen Spannmechanismus (113) zum Drehen des Aufwickelorganes (112) im Aufwickelsinn aufweisen und die Rastkerben (118) des Rastgesperres (123) zumindest an einer Seite des Aufwickelorganes (112) angeordnet sind.

2. Sportschuh nach Anspruch 1, dadurch gekennzeichnet, daß das Rastorgan (124) durch einen unter Federdruck (125) stehenden Sperrschieber (124) gebildet wird.

3. Sportschuh nach Anspruch 1, dadurch gekennzeichnet, daß das Halteelement (108) wenigstens einen im Schuhinnern von der einen Schuhinnenwand über den Fuß des Trägers zur gegenüberliegenden Schuhinnenwand verlaufenden Abschnitt (108b) aufweist.

4. Sportschuh nach Anspruch 3, dadurch gekennzeichnet, daß der über den Fuß des Trägers zu verlaufen bestimmte Abschnitt (108b) des Halteelementes (108) auf ein beweglich angeordnetes und auf den Fuß zur Auflage bringbares Druckverteilelement (110) einwirkt, das vorzugsweise am Schuhoberteil (102) angebracht ist.

5. Sportschuh nach Anspruch 1, dadurch gekennzeichnet, daß das Aufwickelorgan (112) mindestens an einer der und vorzugsweise an beiden Stirnseiten eine sich in dessen Umfangsrichtung erstreckende, die Rastkerben (118) festlegende Verzahnung (117) aufweist, deren Zähne (117a) vorzugsweise sägezahnartig ausgebildet sind.

6. Sportschuh nach Anspruch 1, dadurch gekennzeichnet, daß der Spannmechanismus (113) einen um eine vorzugsweise mit der Drehachse (112a) des Aufwickelorganes (112) zusammenfallende Achse hin und her schwenkbaren Spannhebel (119) mit einem Schaltorgan (120) aufweist, das zum Spannen des Halteelementes (108) in Eingriff mit den Rastkerben (118) des Aufwickelorganes (112) bringbar ist.

7. Sportschuh nach Anspruch 6, dadurch gekennzeichnet, daß das Schaltorgan durch einen im Spannhebel (119) geführten Schieber (120) gebildet ist, der gegen eine Federkraft (121) außer Eingriff mit den Rastkerben (118) bringbar ist.

8. Sportschuh nach Anspruch 6, dadurch gekennzeichnet, daß das Rastorgan (124) durch Verschwenken des Spannhebels (119) in Spannrichtung (A) gegen eine Endstellung außer Eingriff mit den Rastkerben (118) bringbar ist.

9. Sportschuh nach Anspruch 6, dadurch gekennzeichnet, daß das Rastorgan (124), das Aufwickelorgan (112) und der Spannhebel (119) in einer gemeinsamen Halterung (114) gelagert sind, welche in eine Öffnung (128) im Schuhoberteil (102) eingesetzt ist.

10. Sportschuh nach Anspruch 9, dadurch gekennzeichnet, daß die Halterung (114) im Querschnitt U-förmig ausgebildet ist und an den Stirnseiten ihrer Seitenteile (114a, 114b) mit Ausnehmungen (129) versehen ist, in die die Wand (130) des Schuhoberteils (102) eingreift.

## Claims

1. Sports shoe, in particular a ski boot (101), comprising an arrangement for holding the foot of the wearer in place, which arrangement has at least one strap-shaped retaining element (108), intended to run over the foot of the wearer, and also means for clamping (113) and a detent locking mechanism (123) which is releasable from the outside of the shoe (101), is attached to the latter and has a detent member (124), which can be brought into engagement with detent notches (118), for the releasable locking of the retaining element (108), characterized in that a drum- shaped winding-up member (112), mounted so as to be freely rotatable, is provided for the retaining element (108), that the means for clamping the retaining element (108) have a clamping mechanism (113) for rotating the winding-up member (112) in the winding-up direction and the detent notches (118) of the detent locking mechanism (123) are arranged at least on one side of the winding-up member (112).

2. Sports shoe according to Claim 1, characterized in that the detent member (124) is formed by a locking slide (124) which is under spring pressure (125).

3. Sports shoe according to Claim 1, characterized in that the retaining element (108) has at least one section (108b) running inside the shoe from one inner wall of the shoe over the foot of the wearer to the opposite inner wall of the shoe.

4. Sports shoe according to Claim 3, characterized in that the section (108b) of the retaining element (108) intended for running over the foot of the wearer acts on a movably arranged pressure- distribution element (110) which can be brought to bear on the foot and is preferably attached to the upper part (102) of the shoe.

5. Sports shoe according to Claim 1, characterized in that the winding-up member (112), at least on one of and preferably on both of the end faces, has a tooth system (117) which extends in its peripheral direction and defines the detent notches (118) and whose teeth (117a) are preferably of a saw tooth-like design.

6. Sports shoe according to Claim 1, characterized in that the clamping mechanism (113) has a clamping lever (119) which is pivotable in a reciprocating manner about an axis preferably coinciding with the rotational axis (112a) of the winding-up member (112) and has a control member (120) which, for clamping the retaining element (108), can be brought into engagement with the detent notches (118) of the winding-up member (112).

7. Sports shoe according to Claim 6, characterized in that the control member is formed by a slide (120) which is guided in the clamping lever (119) and can be disengaged from the detent notches (118) against a spring force (121).

8. Sports shoe according to Claim 6, characterized in that the detent member (124) can be disengaged from the detent notches (118) by pivoting the clamping lever (119) in clamping direction (A) towards an end position.

9. Sports shoe according to Claim 6, characterized in that the detent member (124), the winding-up member (112) and the clamping lever (119) are mounted in a common holding device (114) which is inserted into an opening (128) in the upper part (102) of the shoe.

10. Sports shoe according to Claim 9, characterized in that the holding device (114) is designed in a U-shape in cross-section and at the end faces of its side parts (114a, 114b) is provided with recesses (129) into which the wall (130) of the upper part (102) of the shoe engages.

## Revendications

1. Chaussure de sport, en particulier chaussure de ski (101), dotée d'un agencement conçu pour retenir fermement le pied de l'utilisateur, et comprenant au moins un élément de retenue (108) en forme de bande, destiné à s'étendre au-dessus du pied de l'utilisateur, ainsi que des moyens de tension (113) et un verrou à déclic (123) qui est libérable à partir de la face externe de la chaussure (101) sur laquelle il est installé et présente un organe encliquetable (124) pouvant être mis en prise avec des encoches d'encliquetage (118) en vue de la libération de l'arrêt de l'élément de retenue (108), caractérisée par le fait qu'un organe enrouleur (112) en forme de tambour, monté à rotation libre, est prévu pour l'élément de retenue (108); par le fait que les moyens pour tendre l'élément de retenue (108) présentent un mécanisme tendeur (113) pour faire tourner l'organe enrouleur (112) dans le sens d'enroulement; et par le fait que les encoches d'encliquetage (118) du verrou à déclic (123) sont disposées au moins d'un côté de l'organe enrouleur (112).

2. Chaussure de sport selon la revendication 1, caractérisée par le fait que l'organe encliquetable (124) est formé par un coulisseau de verrouillage (124), soumis à la pression d'un ressort (125).

3. Chaussure de sport selon la revendication 1, caractérisée par le fait que l'élément de retenue (108) comporte au moins un tronçon (108b) qui s'étend, à l'intérieur de la chaussure, de l'une des parois internes de cette chaussure jusqu'à la paroi interne opposée, au-dessus du pied de l'utilisateur.

4. Chaussure de sport selon la revendication 3, caractérisée par le fait que le tronçon (108b) de l'élément de retenue (108), qui est destiné à s'étendre au-dessus du pied de l'utilisateur, agit sur un élément (110) répartiteur de pression monté mobile, pouvant être appliqué sur le pied et installé, de préférence, sur la partie supérieure (102) de la chaussure.

5. Chaussure de sport selon la revendication 1, caractérisée par le fait que l'organe enrouleur (112) présente au moins sur l'une des faces extrêmes, et de préférence sur les deux, une denture (117) qui s'étend dans sa direction périphérique, détermine précisément l'emplacement des encoches d'encliquetage (118), et dont les dents (117a) sont préférentiellement réalisées à la manière de dents de scie.

6. Chaussure de sport selon la revendication 1, caractérisée par le fait que le mécanisme tendeur (113) présente un levier tendeur (119) auquel des pivotements alternatifs peuvent être imprimés autour d'un axe coïncidant, de préférence, avec l'axe de rotation (112a) de l'organe enrouleur (112), et qui possède un organe sélecteur (120) pouvant être mis en prise avec les encoches d'encliquetage (118) de l'organe enrouleur (112), afin de tendre l'élément de retenue (108).

7. Chaussure de sport selon la revendication 6, caractérisée par le fait que l'organe sélecteur est formé par une coulisse (120) guidée dans le levier tendeur (119) et pouvant être dégagée des encoches d'encliquetage (118), en s'opposant à la force d'un ressort (121).

8. Chaussure de sport selon la revendication 6, caractérisée par le fait que l'organe encliquetable (124) peut être dégagé des encoches d'encliquetage (118) par pivotement du levier tendeur (119), dans le sens de tension (A), vers une position extrême.

9. Chaussure de sport selon la revendication 6, caractérisée par le fait que l'organe encliquetable (124), l'organe enrouleur (112) et le levier tendeur (119) sont montés dans un support commun (114), introduit dans une ouverture (128) pratiquée dans la partie supérieure (102) de la chaussure.

10. Chaussure de sport selon la revendication 9, caractérisée par le fait que le support (114) est réalisé avec une section en U et est pourvu, dans les faces extrêmes de ses parties latérales (114a, 114b), d'évidements (129) dans lesquels pénètre la paroi (130) de la partie supérieure (102) de la chaussure.
